# EUROPÄISCHE PATENTSCHRIFT

(11) **EP 1 256 770 B1**
(45) Veröffentlichungstag und Bekanntmachung des Hinweises auf die Patenterteilung: **01.03.2006**
(21) Anmeldenummer: 02009647.5
(22) Anmeldetag: 27.04.2002
(51) Int. Cl.: F28D 1/047

(54) **Luftgekühlter Verflüssiger oder luftbeheizter Verdampfer**
Air-cooled condenser or air-heated evaporator
Condenseur refroidi à l'air ou evaporateur chauffé par air

(30) Priorität: 12.05.2001 DE 20107972 U
(43) Veröffentlichungstag der Anmeldung: 13.11.2002
(73) Patentinhaber: TEKO Gesellschaft für Kältetechnik mbH, 63674 Altenstadt (DE)
(72) Erfinder: Henriques, Jose Ribeiro, Ala. 1001-6001-997 Castelo Branco (PT)
(74) Vertreter: Müller-Wolff, Thomas

(56) Entgegenhaltungen:
- EP-A- 0 036 213
- DE-C- 357 539
- US-A- 2 454 654
- US-A- 4 502 291
- US-A- 4 603 559
- US-A- 4 967 830

## Beschreibung

Die Erfindung betrifft einen luftgekühlten Verflüssiger oder einen luftbeheizten Verdampfer, bestehend aus einem Lüfter-Verdampfergehäuse, in dem mindestens ein Gebläse vor mehreren gebogenen und gerippten Kühlmittelrohren angeordnet ist, die eine kreisbogenförmige Außenfläche des Gehäuses bilden und in Abständen A übereinander mit jeweils konstantem Radius R angeordnet sind.

Zur Kühlung eines isolierten Raumes (Kühlraum oder Bearbeitungsraum) werden unterschiedliche Bedingungen an einen Lüfter oder Verdampfer gestellt:
neben der Temperatur, der. Luftfeuchte (dem sogenannten Raumklima) und dem Temperaturgradienten δT spielen noch die Luftgeschwindigkeit bzw.die Luftzirkulation und die Geräuschentwicklung eine wesentliche Rolle. Weiterhin sind die Außenabmessungen des Lüfters oder Verdampfers und auch sein Energieverbrauch wichtig.

Üblicherweise werden Verdampfer mit hohem Luftdurchsatz angeboten, die als Wärmetauscherblock mit Kupferrohren und Aluminiumlamellen gefertigt werden. Dabei werden die Kupferrohre als primäre Oberfläche und die Aluminiumlamellen als sekundäre Oberfläche bezeichnet.

Im Oberbegriff des neuen Anspruchs 1 wird auf die US 2,454,654 (D1) Bezug genommen. Diese zeigt einen Verdampfer mit Rippenrohren, die durch horizontal angeordnete Abstandsbleche 24 voneinander getrennt sind. Die Abstandsbleche 24 sind erforderlich, damit das Kondensat in eine Sammelpfanne 62 am unteren Ende des Verdampfers abtropfen kann. Von dort wird es in eine Sammelleitung 64 übergeleitet und dann entsorgt.

Da nach dem US-Patent zwischen den Rippenrohren Jeweils horizontale Abstandsbleche 24 angeordnet sind, müssen die Rippen - wie die Fig. 1 und 2 des US-Patents zeigen, ringförmig um jedes einzelne Verdampferrohr herumgeführt werden. Diese Anordnung ist technisch aufwendig und außerdem besteht wegen des kleinen Rippenabstandes Vereisungsgefahr. Untersuchungen haben femer gezeigt, dass bei einer großen Zahl von kleinen, einzeln beabstandeten Rippen eine hohe Geräuschentwicklung auftritt, so dass die Verwendung in Arbeitsräumen mit erheblichen Nachteilen verbunden ist.

Aufgabe der vorliegenden Erfindung ist es die Konstruktion von luftgekühlten Verflüssigern oder Verdampfern derart zu verbessern, dass bei minimalem Platzverbrauch eine optimale Luftverteilung unter niedriger Geräuschentwicklung erreicht wird. Gleichzeitig sollen Luftgeschwindigkeit und δT innerhalb weiter Grenzen einstellbar sein, wobei auch in der hohen Leistungsstufe noch ein relativ niedriger Energieverbrauch erreicht werden soll.

Erfindungsgemäß wird diese Aufgabe durch die im Patentanspruch 1 angegebenen Merkmale gelöst. Vorteilhafterweise sind die Kühlmittelrohre halbkreisförmig auf der Außenfläche des kreisbogenförmigen Gehäuses angeordnet. Sie liegen in Abständen übereinander mit konstanten Radius wobei die Rippen senkrecht zu den Radien verlaufen und die Kühlmittelrohre mit größerem Lamellenabstand untereinander verbunden sind. Vorzugsweise beträgt der Lamellenabstand zwischen 6- und 10 mm, wobei der Zwischenraum zwischen den Rohren und den senkrecht verlaufenden Rippen oder Lamellen als Diffusor ausgebildet sein sollte.

Bei einem Horizontalschnitt durch den erfindungsgemäßen Lüfter/Verdampfer ist der Abstand der Lamellen in der Kreisebene von einem Minimum Aₘᵢₙ auf der dem Kreismittelpunkt zugewandten Seite auf einem Abstandsmaximum Aₘₐₓ an der äußeren Gehäuseseite ansteigend ausgebildet. Mittels geeigneter Vorrichtungen kann die Abstrahlrichtung und der Volumenstrom des luftgekühltem Verflüssigers oder Verdampfers über die Diffusoröffnungen zwischen den Lamellen beziehungsweise Rippen der Kühlmittelrohre einstellbar ausgeführt werden, wobei der Raum zwischen dem perforierten Zylinderabschnitt und den Innenkanten der verripten Kühlmittelrohre als Stauraum ausgebildet ist.

Bevorzugt werden Kreissegmente mit Segmentwinkeln α von 45°, 60°, 90°, 180° oder 360° eingesetzt. Damit ist eine optimale Nutzung des Kühlraumes möglich. Die Platzierung des erfindungsgemäßen Verflüssigers oder Verdampfers kann in einer Ecke, an der Wand oder in der Mitte des zu kühlenden Raumes erfolgen. Der größere Lamellenabstand ist wegen der Vermeidung von Vereisungen besonders günstig, wobei runde Lamellenpakete mit integralen Lamellen von bis zu vier Rohrreihen in der Tiefe hergestellt werden können.

Im Folgenden wird die Erfindung anhand mehrerer Aussführungsbeispiele näher erläutert. Es zeigen:
- Fig. 1: verschiedene Ansichten eines halbkreisförmigen Verflüssigers oder Verdampfers gemäß der vorliegenden Erfindung,
- Fig. 2: halbkreisförmiger Verdampfer in Explosivdarstellung,
- Fig. 3: Ausschnittsvergrößerung im Lamellenbereich eines halbkreisförmigen Verflüssigers oder Verdampfers,
- Fig. 4: verschiedene Ansichten eines 90° Segmentes des erfindungsgemäßen Verflüssigers oder Verdampfers,
- Fig. 5: verschiedene Ansichten eines ring- oder kreisförmigen Verflüssigers oder Verdampfers.

In Figur 1 ist ein erfindungsgemäßer luftgekühlter Verflüssiger oder Verdampfer dargestellt, bestehend aus einem Zylindersegment mit Halbkreisgrundfläche, das als Lüfter- oder Verdampfergehäuse 1 mit zylinderschalenförmig gebogenen und gerippten Kühlmittelrohren 2 ausgebildet ist. Das Gehäuse 1 ist nur an der Außenfläche 3 offen, so dass eine Abstrahlung aus dem Zylindersegment in Pfeilrichtung möglich ist.

Nach oben und unten ist das Gehäuse 1 durch eine obere und untere halbkreisförmige Abdeckung 4,5 verschlossen. Die Rückseite wird durch eine ebene Rückwand 6 gebildet.

Figur 2 zeigt ebenfalls einen gemäß Fig. 1 ausgebildeten Verflüssiger oder Verdampfer, jedoch in Explosivdarstellung. Nach Demontage der oberen und unteren Abdeckung 4,5 sowie der Rückwand 6 sind die Anschlussenden 11,12 der halbkreisförmig gebogenen Kühlmittelrohre 2 mit dem Radius R zu erkennen. An den offenen Anschlussenden 11,12 sind rückseitige Platten 9,10 angeordnet bzw. angeschraubt. Mit den rückseitigen Platten 9,10 werden die Abstände A der Kühlmittelrohre 2 festgelegt. Außerdem sind die Rohrbögen 13-18 zu erkennen. Somit ergibt sich eine durchgehende Verbindung zwischen den einzelnen Kühlmittelrohren.

An der unteren Abdeckung 5 sind Ventilatoren 7 angeordnet, die von außen Luft in das Gehäuse blasen. Die eingeblasenen Luft kann nur über die verrippten Kühlmittelrohre 2 durch die kreisförmige Außenfläche 3 entweichen.

Figur 3 zeigt eine Ausschnittsvergrößerung der verippten Kühmittelrohre 2 im Bereich einer rückseitigen Platte 9. Ferner ist ein oberer Rohrbogen 15 zu erkennen, der die im oberen Bereich angeordneten Kühlmittelrohre 2a, 2b verbindet.

Die übereinander angeordneten Kühlmittelrohre 2b, 2c, 2d, 2e, 2f weisen gemeinsame Rippen- oder Lamellenflächen auf. Es existiert daher eine Rippenebene E, die senkrecht zu der durch die Radien R gebildete Ebene verläuft. Zwischen den Rippen ist ein Rippenraum für den Durchtritt der zu kühlenden oder der bereits gekühlten Luft ausgebildet.

Weiterhin sind Ventilatoren 8 zu erkennen, die an der unteren Abdeckung 5 befestigt sind und die Luft in den halbkreisförmigen Innenraum blasen. Um einen festen Sitz der gerippten Kühlmittelrohre zu garantieren, sind in der unteren Abdeckung 5 entsprechend geformte Abkanntungen bzw. Vertiefungen 5A;5B eingearbeitet. Durch Formschluss mit dem Lamellenkörper der Kühlmittelrohre wird eine feste Verbindung geschaffen, die gleichzeitig auch geringe Spaltverluste aufweist. Im Abstand von den Innenkanten der verripten Kühlmittelrohre ist ein perforierter Zylinderabschnitt angebracht, der eine luftdurchlässige Rückwand 6 bildet.

Die Figuren 4 und 5 zeigen alternative Ausführungsformen des erfindungsgemäßen Verflüssigers oder Verdampfers. Es sind sowohl Viertelkreissegmente als auch Vollkreissegmente darstellbar, wobei die Kühlmittelrohre und die Abdeckungen entsprechend als Viertelkreis oder im Vollkreis ausgebildet sind.

Weitere Besonderheiten zeigen die Anschlussenden, die beim Viertelkreis auf der sichtbaren Seite des erfindungsgemäßen Verflüssigers oder Verdampfers austreten. Es lassen sich aber auch durch geringfügige Änderungen die Anschlussenden in die Rückseiten oder in die obere Abdeckung integrieren.

Vorzugsweise sind an die Rückwand (6, 6a, 6b) und die Außenfläche 3 zur rückseitigen Abtrennung des Stauraums Platten 9,10 der Zylindersegmente angeschraubt. Wie aus Fig. 3 ersichtlich, sind die Zwischenräume zwischen den Rohren und den senkrecht verlaufenden Rippen oder Lamellen als Diffusor ausgebildet, wobei der Abstand der Lamellen in der Kreisebene von einem Minimum (Aₘᵢₙ) auf der dem Kreismittelpunkt zugewandten Seite auf ein Abstandsmaximum (Aₘₐₓ) an der äußeren Gehäuseseite ansteigt.
Durch Verwendung verschieden breiter Platten 9, 10 ist die Abstrahlrichtung und der Volumenstrom des luftgekühlten Verflüssigers oder Verdampfer über die Diffusoröffnung zwischen den Lamellen bzw. Rippen der Kühlmittelrohre einstellbar.

## Patentansprüche

1. Luftgekühlter Verflüssiger oder luftbeheizter Verdampfer, bestehend aus einem Lüfter-Verdampfergehäuse, in dem mindestens ein Gebläse vor mehreren gebogenen und gerippten Kühlmittelrohren angeordnet ist, die eine kreisbogenförmige Außenfläche des Gehäuses bilden und in Abstanden A übereinander mit jeweils konstantem Radius R angeordnet sind, **dadurch gekennzeichnet, dass** das Lüfter-Verdampfergehäuse (1) aus einem oder mehreren Zylindersegmenten besteht und die Ubereinander angeordneten Kühlmittelrohre gemeinsame Rippen- oder Lamellenflächen aufweisen, die eine Rippenebene E senkrecht durch die von den Radien R gebildeten Ebene bilden und die übereinander angeordneten Kuhlmittelrohre (2) miteinander verbindet, wobei zwischen den Rippen ein als Diffusor ausgebildeter Rippenraum für den Durchtritt der zu kühlenden oder bereits gekühlten Luft entsteht.

2. Luftgekühlter Verflüssiger oder luftbeheizter Verdampfer nach Anspruch 1. **dadurch gekennzeichnet, dass** die Zylindersegmente als ringförmige Segmente ausgebildet sind, wobei im Abstand von den Innenkanten der verrippten Kühlmittelrohre (2) ein perforierte Zylinderabschnitt als Rückwand (6) angeordnet ist.

3. Luftgekühlter Verflüssiger oder luftbeheizter Verdampfer nach einem der vorhergehenden Ansprüche, **dadurch gekennzeichnet, dass** die Zylinder-Segmente mit einer oberen und unteren Abdeckung (4,5) versehen sind, die zusammen mit der Rückwand (6,6a,6b) das Gehäuse bilden.

4. Luftgekühlter Vertlüssiger oder luftbeheizter Verdampfer nach einem der vorhergehenden Ansprüche, **dadurch gekennzeichnet, dass** Abstandshalter (19) zwischen der Rückwand (6,6c,6b) und den Innenkanten der verrippten Kühlmittelrohre angeordnet sind.

5. Luftgekühlter Verflüssiger oder luftbeheizter Verdampfer nach einem der vorhergehenden Ansprüche, **dadurch gekennzeichnet, dass** ein oder mehrere Ventilatoren (7,8) an der Rückwand(6,6a,6b) oder an der unteren Abdeckung (5) angeordnet sind.

6. Luftgekühlter Verflüssiger oder luftbeheizter Verdampfer nach einem der vorhergehenden Ansprüche, **dadurch gekennzeichnet, dass** der Raum zwischen dem perforierten Zylinderabschnitt und den Innenkanten der verrippten Kühlmittelrohre als Stauraum ausgebildet ist.

7. Luftgekühlter Verflüssiger oder luftbeheizter Verdampfer nach einem der vorhergehenden Ansprüche, **dadurch gekennzeichnet, dass** an die Rückwand (6,6a,6b) und die Außenfläche (3) zur rückseitigen Abtrennung des Stauraums Platten (9,10) der Zylinder-Segmente angeschraubt sind.

8. Luftgekühlter Verflüssiger oder luftbeheizter Verdampfer nach einem der vorhergehenden Ansprüche, **dadurch gekennzeichnet, dass** die Platten (9,10) einerseits die Anschlussenden (11,12) der halbkrelsförmigen Kühlmittelrohre und andererseits Rohrbögen (13-18) enthalten, die mit den oberen und unteren Abdeckungen (4,5) und mit dem Zylindersegment des Lüftergehäuses allseitig umschlossen sind.

9. Luftgekühlter Verflüssiger oder luftbeheizter Verdampfer nach einem der vorhergehenden Ansprüche, **dadurch gekennzeichnet, dass** die senkrecht verlaufenden Rippen zwischen den Kohlmittelrohren als Abstandshalter für die obere- und untere Abdeckung fungieren.

10. Luftgekühlter Verflüssiger oder luftbeheizter Verdampfer nach einem der vorhergehenden Ansprüche, **dadurch gekennzeichnet, dass** der Abstand der Lamellen in der Kreisebene von einem Minimum (Aₘᵢₙ) auf der dem Kreismittelpunkt zugewandten Seite auf ein Abstandmaximum (Aₘₐₓ) an der äußeren Gehäuseseite ansteigt.

11. Luftgekühlter Verflüssiger oder luftbeheizter Verdampfer nach einem der vorhergehenden Ansprüche, **dadurch gekennzeichnet, dass** die Abstrahlrichtung und der Volumenstrom des luftgekühlten Verflüssigers oder Verdampfers über die Diffusoröffnung zwischen den Lamellen bzw. Rippen der Kühlmittelrohre einstellbar ist.

## Claims

1. An air-cooled liquefier or an air-heated vaporiser, consisting of a fan-vaporiser housing in which there is arranged at least one blower in front of a plurality of bent and ribbed cooling agent pipes which form a circular-arch-shaped outer face of the housing and are arranged at distances A one above the other each with a constant radius R,
**characterised in**
**that** the fan-vaporiser housing (1) consists of one or more cylinder segments and that the cooling agent pipes arranged one above the other comprise joint rib or lamella faces which form a rib plane E extending perpendicularly through the plane formed by the radii R and which connect the cooling agent pipes (2) arranged one above the other, wherein between the ribs there is formed a rib chamber in the form of a diffuser to allow the passage of the air to be cooled or already cooled.

2. An air-cooled liquefier or an air-heated vaporiser according to claim 1,
**characterised in that** the cylinder segments are provided in the form of annular segments, wherein at a distance from the inner edges of the ribbed cooling agent pipes (2), there is arranged a perforated cylinder portion in the form of a rear wall (6).

3. An air-cooled liquefier or an air-heated vaporiser according to claim 1,
**characterised in**
**that** the cylinder segments are provided with an upper and lower cover (4, 5) which, together with the rear wall (6, 6a, 8b), form the housing.

4. An air-cooled liquefier or an air-heated vaporiser according to any one of the preceding claims,
**characterised in**
**that** the spacing elements (19) are arranged between the rear wall (6, 6c, 8b) and the inner edges of the ribbed cooling agent pipes.

5. An air-cooled liquefier or an air-heated vaporiser according to any one of the preceding claims,
**characterised in**
**that** one or more ventilators (7, 8) are arranged at the rear wall (6, 6a, 6b) or at the lower cover (5).

6. An air-cooled liquefier or an air-heated vaporiser according to any one of the preceding claims,
**characterised in**
**that** the chamber between the perforated cylinder portion and the inner edges of the ribbed cooling agent pipes is used as a banking-up chamber.

7. An air-cooled liquefier or an air-heated vaporiser according to any one of the preceding claims,
**characterised in**
**that** plates (9, 10) of the cylinder segments are bolted on to the rear wall (6, 6a, 6b) and on to the outer face (3) for separating the banking-up chamber at the rear.

8. An air-cooled liquefier or an air-heated vaporiser according to any one of the preceding claims,
**characterised in**
**that** the plates (9, 10), on the one hand contain the attaching ends (11, 12) of the semi-circular cooling agent pipes and, and the other hand, pipe bends (13-18) which, on all sides, are enclosed by the upper and lower covers (4, 5) and by the cylinder segment of the fan housing.

9. An air-cooled liquefier or an air-heated vaporiser according to any one of the preceding claims,
**characterised in**
**that** the perpendicularly extending ribs between the cooling agent pipes serve as spacing elements for the upper and lower cover.

10. An air-cooled liquefier or an air-heated vaporiser according to any one of the preceding claims,
**characterised in**
**that** the distance between the lamellae in the circular plane increases from a minimum (Aₘᵢₙ)at the end facing the centre of the circle to a distance maximum (Aₘₐₓ) at the outer housing end.

11. An air-cooled liquefier or an air-heated vaporiser according to any one of the preceding claims,
**characterised in**
**that** the direction of radiation and the volume flow of the air-cooled liquefier or of the air-heated vaporiser can be set by the diffuser aperture between the lamellae and the ribs of the cooling agent pipes.

## Revendications

1. Un condenseur refroidi par air ou un évaporateur chauffé par air, composé d'un boîtier abritant le ventilateur/évaporateur, dans lequel au moins un ventilateur est installé face à plusieurs tubes à réfrigérant coudés et munis d'ailettes, formant la surface extérieure du boîtier en arc de cercle, et disposés les uns sur les autres à une distance A et avec le même rayon R, **caractérisé par le fait que** le boîtier du ventilateur/évaporateur (1) est composé d'un ou de plusieurs segments de cylindre et que les tubes à réfrigérant, disposés les uns sur les autres, présentent des surfaces communes d'ailettes ou de lamelles, constituant un plan d'ailette E, vertical à la surface formée par les rayons R et qui relient entre-eux les tubes à réfrigérant (2) disposés les uns sur les autres, créant un espace entre les ailettes qui tient lieu de diffuseur pour le passage de l'air à refroidir ou de l'air déjà refroidi.

2. Un condenseur refroidi par air ou un évaporateur chauffé par air, conformément à la revendication 1, **caractérisé par le fait que** les segments du cylindre sont formés en segments circulaires, dont une section perforée du cylindre est installée comme panneau arrière (6) à distance des bords intérieurs des tubes à réfrigérant à ailettes (2).

3. Un condenseur refroidi par air ou un évaporateur chauffé par air, conformément à l'une des revendications sus-mentionnées, **caractérisé par le fait que** les segments du cylindre sont munis d'une chape supérieure et d'une chape inférieure (4,5), formant le boîtier avec le panneau arrière (6,6a,6b).

4. Un condenseur refroidi par air ou un évaporateur chauffé par air, conformément à l'une des revendications sus-mentionnées, **caractérisé par le fait que** des écarteurs (19) sont montés entre le panneau arrière (6,6c,6b) et les bords intérieurs des tubes à réfrigérant.

5. Un condenseur refroidi par air ou un évaporateur chauffé par air, conformément à l'une des revendications sus-mentionnées, **caractérisé par le fait que** un ou plusieurs ventilateurs (7,8) sont disposés sur le panneau arrière (6,6a,6b) ou sur la chape inférieure (5).

6. Un condenseur refroidi par air ou un évaporateur chauffé par air, conformément à l'une des revendications sus-mentionnées, **caractérisé par le fait que** l'espace entre la section perforée du cylindre et les bords intérieurs des tubes à réfrigérant à ailettes constitue un lieu d'accumulation.

7. Un condenseur refroidi par air ou un évaporateur chauffé par air, conformément à l'une des revendications sus-mentionnées, **caractérisé par le fait que** des plaques (9,10) de segments de cylindre sont fixées par des vis sur le panneau arrière (6,6a,6b) et sur la surface extérieure (3), séparant le lieu d'accumulation à l'arrière.

8. Un condenseur refroidi par air ou un évaporateur chauffé par air, conformément à l'une des revendications sus-mentionnées, **caractérisé par le fait que** les plaques (9,10) contiennent, d'une part les terminaux de raccordement (11,12) des tubes à réfrigérant semi-circulaires et d'autre part des tubes coudés (13-18) qui sont enveloppés de tous les cotés par la chape supérieure et la chape inférieure (4,5) et par le segment de cylindre du boîtier.

9. Un condenseur refroidi par air ou un évaporateur chauffé par air, conformément à l'une des revendications sus-mentionnées, **caractérisé par le fait que** les ailettes verticales entre les tubes à réfrigérant exercent la fonction d'écarteurs pour la chape supérieure et la chape inférieure.

10. Un condenseur refroidi par air ou un évaporateur chauffé par air, conformément à l'une des revendications sus-mentionnées, **caractérisé par le fait que** l'écart entre les lamelles dans le plan circulaire va en augmentant d'un minimum (Aₘᵢₙ) sur le coté face au centre du cercle, vers un maximum (Aₘₐₓ) sur le coté extérieur du boîtier.

11. Un condenseur refroidi par air ou un évaporateur chauffé par air, conformément à l'une des revendications sus-mentionnées, **caractérisé par le fait que** la direction et le volume de dissipation du condenseur refroidi par air ou de l'évaporateur sont réglables au niveau de l'ouverture du diffuseur entre les lamelles ou les ailettes des tubes à réfrigérant.
